# EUROPÄISCHE PATENTSCHRIFT

(11) **EP 2 607 583 B1**
(45) Veröffentlichungstag und Bekanntmachung des Hinweises auf die Patenterteilung: **31.10.2018**
(21) Anmeldenummer: 12195499.4
(22) Anmeldetag: 04.12.2012
(51) Int. Cl.: E05C 9/22, E05C 9/00

(54) **BESCHLAGTEIL FÜR EINEN TREIBSTANGENBESCHLAG**
FITTING PART FOR AN ESPAGNOLETTE FITTING
ELÉMENT DE FERRURE POUR UNE ESPAGNOLETTE

(30) Priorität: 20.12.2011 DE 102011089137
(43) Veröffentlichungstag der Anmeldung: 26.06.2013
(73) Patentinhaber: Aug. Winkhaus GmbH & Co. KG, 48291 Telgte (DE)
(72) Erfinder: Schewe, Florian, 48369 Saerbeck (DE); Kaup, Ludger, 48165 Münster (DE)

(56) Entgegenhaltungen:
- EP-A2- 2 151 537
- BE-A- 744 166
- DE-A1- 1 933 822
- DE-A1- 19 820 742

## Beschreibung

Die Erfindung betrifft ein Beschlagteil für einen Treibstangenbeschlag eines aus Holmen zusammengestellten Fensterrahmens, eines Fenstertürrahmens oder dergleichen, wobei die Holme bevorzugt aus Leichtmetall gefertigt sind, aber auch aus einer Kombination von Leichtmetall mit anderen Materialien wie Holz oder Kunststoff bestehen können, sogenannte Verbundholme, mit einer in einer Beschlagnut zumindest eines Holmes längsverschieblich anzuordnenden Treibstange und mit einer Abdeckung der Treibstange, mit zumindest einem Rasthaken der Abdeckung zur Verrastung in der Beschlagnut und mit einer Führung an der Abdeckung für die Treibstange.

Ein Stulpschienenbeschlag mit einer hinter einer Abdeckung einer Beschlagnut montierten Treibstange ist beispielsweise aus der EP 0 056 484 A2 bekannt. Bei diesem Stulpschienenbeschlag ist die Abdeckung als auf einem Absatz in der Treibstange aufliegende Stulpschiene ausgebildet und mit einem hinter dem Absatz verrasteten Halteteil verbunden. Zwischen dem Halteteil und der Abdeckung ist die Treibstange längsverschieblich geführt. Nachteilig bei diesem Stulpschienenbeschlag ist, dass er aus sehr vielen zu montierenden Bauteilen besteht.

Aus der DE 20 15 723 A ist eine Eckumlenkung bekannt, bei der ein Eckumlenkungsgrundkörper eine zentrische Ausnehmung zur Aufnahme der Treibstange hat. Der Eckumlenkungsgrundkörper ist in einer Beschlagnut verrastet. Die Montage der Treibstange in der Ausnehmung gestaltet sich sehr aufwändig.

Weiterhin ist aus der DE 42 36 432 C2 ein Treibstangenbeschlag bekannt, bei dem die Treibstange von einer Führung umschlossen ist. Dies erfordert eine aufwändige Montage des Treibstangenbeschlages.

Aus der BE 744 166 ist ein Beschlagteil bekannt geworden, bei der die Abdeckung als eine die Treibstange führende Deckplatte ausgebildet ist. Die Rasthaken zur Verrastung der Deckplatte in dem Holm haben an ihrer Innenseite Absätze zur Führung der Treibstange. Nachteilig ist hierbei, dass die Rasthaken bei montierter Treibstange nicht nach innen gedrückt werden können, um die Deckplatte in der Beschlagnut zu montieren. Damit müssen die Rasthaken plastisch verformt werden, was die Festigkeit der Verbindung des Beschlagteils mit dem Holm beeinträchtigt.

Der Erfindung liegt das Problem zugrunde, ein Beschlagteil der eingangs genannten Art so weiter zu bilden, dass es besonders einfach aufgebaut ist und eine zuverlässige Befestigung in der Beschlagnut und Halterung der Treibstange ermöglicht.

Dieses Problem wird erfindungsgemäß dadurch gelöst, dass die Abdeckung eine die Beschlagnut abdeckende Vorderseite hat und dass der Rasthaken zur Verrastung in der Beschlagnut und die Haken zur Hintergreifung der Treibstange auf unterschiedlichen, an der einen Rückseite der Abdeckung befindlichen Armen angeordnet sind.

Durch diese Gestaltung lässt sich der Haken von dem Rasthaken unabhängig bewegen. Damit lässt sich die Abdeckung mit der Treibstange beispielsweise als bauliche Einheit vormontieren und anschließend in der Beschlagnut mit dem zumindest einen Rasthaken verrasten. Dabei kann der zumindest eine Rasthaken wegen der Abordnung auf unabhängigen Armen einfach verschwenkt werden. Eine plastische Verformung des Rasthakens oder eine Verklemmung der von den Haken hintergriffenen Treibstange wird dank der Erfindung vermieden. Das Beschlagteil kann nahezu beliebige Funktionen in dem Treibstangenbeschlag ausführen. Hierzu kann das Beschlagteil beispielsweise ausschließlich aus der Treibstange und der Abdeckung bestehen, eine Eckumlenkung oder einen Verschluss des Treibstangenbeschlages aufweisen.

Die Führung der Treibstange könnte beispielsweise als in der Rückseite der Abdeckung angeordnete Nut angeordnet sein. Die Führung gestaltet sich jedoch gemäß einer anderen vorteilhaften Weiterbildung der Erfindung konstruktiv besonders einfach, wenn die Haken halternden Arme von der Rückseite der Abdeckung abstehen und als seitliche Führung der Treibstange ausgebildet sind.

Die Treibstange lässt sich gemäß einer anderen vorteilhaften Weiterbildung der Erfindung besonders einfach an der Abdeckung montieren, wenn mehrere einzelne Arme beabstandet über die Länge der Abdeckung angeordnet sind. Damit erstrecken sich die die Treibstange führenden Arme und damit auch die darauf angeordneten Haken ausschließlich über einen Teilbereich der Abdeckung. Der Kraftaufwand zur Montage der Treibstange lässt sich damit besonders gering halten.

Das erfindungsgemäße Beschlagteil lässt sich besonders kostengünstig fertigen, wenn die Abdeckung mit den Rasthaken und den Haken der Führung einstückig gefertigt ist.

Eine Fixierung der Treibstange gegenüber der Abdeckung zur Vereinfachung der Montage gestaltet sich gemäß einer anderen vorteilhaften Weiterbildung der Erfindung besonders einfach, wenn die Treibstange eine Ausnehmung und die Abdeckung einen in die Ausnehmung eindringenden, bei einer Längsverschiebung der Treibstange abscherenden Zapfen hat.

Zur Vereinfachung der Montage der Bauteile trägt es gemäß einer anderen vorteilhaften Weiterbildung der Erfindung bei, wenn die Haken oder der zumindest eine Rasthaken Einführschrägen hat.

Die Abdeckung weist gemäß einer anderen vorteilhaften Weiterbildung der Erfindung eine hohe Stabilität auf, wenn die Abdeckung an einer Längsseite einen hervorstehenden Stützsteg und auf der anderen Längsseite den Rasthaken hat. Durch diese Gestaltung lässt sich die Abdeckung zunächst mit dem Stützsteg in die Ausnehmung einführen und anschließend einschwenken, so dass der Stützsteg in der Ausnehmung verrastet. Vorzugsweise hat der Stützsteg ebenfalls Einführschrägen zur Vereinfachung der Montage der Abdeckung in der Beschlagnut.

Die Abdeckung lässt sich gemäß einer anderen vorteilhaften Weiterbildung der Erfindung besonders kostengünstig fertigen, wenn die Abdeckung im Bereich der Haken Öffnungen aufweist. Die Fertigung der Abdeckung kann hierdurch einfach in einer axial entformbaren Spritzgussform erfolgen.

Insbesondere bei den aus Leichtmetall gefertigten Holmen wird ein Verschleiß beim Betrieb des erfindungsgemäßen Beschlagteils besonders gering gehalten, wenn die Abdeckung aus Kunststoff und die Treibstange aus Metall gefertigt sind. Durch diese Gestaltung werden zudem Geräusche besonders gering gehalten, da eine Reibung zweier Metallbauteile aufeinander zuverlässig vermieden wird. Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag,
- Fig. 2: vergrößert einen Teilbereich eines Holms des Fensters aus Figur 1 mit einem erfindungsgemäßen Beschlagteil des Treibstangenbeschlages.
- Fig. 3: eine Schnittdarstellung durch das Beschlagteil aus Figur 2,
- Fig. 4: das Beschlagteil aus Figur 2 in einer perspektivischen Ansicht von einer Rückseite.

Figur 1 zeigt ein Fenster mit einem gegen einen Rahmen 1 schwenkbaren Flügel 2 und mit einem Treibstangenbeschlag 3 zur wahlweisen Verriegelung oder Freigabe der Bewegung des Flügels 2. Der Treibstangenbeschlag 3 lässt sich von einer Handhabe 4 antreiben und hat mehrere Verschlüsse 5 zur formschlüssigen Verbindung des Flügels 2 mit dem Rahmen 1. Weiterhin hat der Treibstangenbeschlag Eckumlenkungen 6 zur Verbindung der auf unterschiedlichen Holmen 7 des Flügels 2 angeordneten Bauteile des Treibstangenbeschlages 3.

Figur 2 zeigt vergrößert einen der Holme 7 des Flügels 2 aus Figur 1 mit einem Beschlagteil 8. Der Holm 7 ist aus Leichtmetall gefertigt. Das Beschlagteil 8 hat eine in einer Beschlagnut 9 verrastete Abdeckung 10 und eine in der Abdeckung 10 längsverschieblich geführte Treibstange 11. Die Treibstange 11 ist mit einem Koppelelement 12 formschlüssig verbunden. Bei dem Koppelelement 12 kann es sich um ein mit der Handhabe 4, der Eckumlenkung 6 oder einem Verschluss 5 aus Figur 1 verbundenes Bauteil handeln. Zur formschlüssigen Verbindung hat die Treibstange 11 eine Außenverzahnung 13 und das Koppelelement 12 eine Innenverzahnung 14.

Figur 3 zeigt eine Schnittdarstellung durch das Beschlagteil 8 aus Figur 2. Die Abdeckung 10 hat eine Vorderseite 15 und eine Rückseite 16, an der die Treibstange 11 geführt ist. Von der Rückseite 16 stehen mehrere Arme 17, 18 ab, zwischen denen die Treibstange 11 geführt ist. An den freien Enden der Arme 17, 18 sind Haken 19, 20 zur Hintergreifung der Treibstange 11 angeordnet. Die Haken 19, 20 haben Einführschrägen 21, 22 zur Vereinfachung der Montage der Treibstange 11 an der Abdeckung 10. Zur Vereinfachung der Fertigung hat die Abdeckung 10 im Bereich der Haken 19, 20 Öffnungen 23, 24.

In einer nicht dargestellten Ausführungsform kann anstelle des Stützstegs 29 auch ein weiterer Rasthaken vorgesehen sein. Weiterhin kann die Abdeckung 10 ebenfalls nicht dargestellte Stege, Stäbe oder dergleichen zu ihrer Abstützung auf einem Grund oder Absatz der Beschlagnut 9 des Holms 7 haben.

Weiterhin hat die Treibstange 11 eine Ausnehmung 25, in die ein von der Abdeckung 10 abstehender Zapfen 26 eindringt. Dieser Zapfen 26 dient der Positionierung der Treibstange 11 gegenüber der Abdeckung 10 bei der Montage und wird bei der ersten Betätigung des fertig montierten Treibstangenbeschlages 3 abgeschert.

Die Abdeckung 10 hat an einer seitlichen Begrenzung einen auf einem kurzen Arm 27 angeordneten Rasthaken 28 und auf der anderen seitlichen Begrenzung einen Stützsteg 29. Der Rasthaken 28 und der Stützsteg 29 greifen in die Beschlagnut 9 ein und haltern das Beschlagteil 8 an dem Holm 7. Der Arm 27 des Rasthakens 28 ist von den Armen 17, 18 der die Treibstange 11 hintergreifenden Haken 19, 20 beabstandet. Damit können die Arme 17, 18, 27 unabhängig voneinander verschwenkt werden.

Figur 4 zeigt perspektivisch das Beschlagteil in einer Ansicht auf die Rückseite 16 vor der Montage an dem Holm 7 aus Figur 2. Hierbei ist zu erkennen, dass die Treibstange 11 hintergreifende Haken 19, 19', 20, 20' vereinzelt und voneinander beabstandet auf der Abdeckung 10 angeordnet sind. Damit sind ebenfalls die Treibstange 11 seitlich führenden Arme 17, 17', 18, 18' einzeln und voneinander beabstandet auf der Abdeckung 10 angeordnet.

## Patentansprüche

1. Beschlagteil (8) für einen Treibstangenbeschlag (3) eines aus Holmen (7) zusammengestellten Fensterrahmens, eines Fenstertürrahmens oder dergleichen, wobei die Holme (7) bevorzugt aus Leichtmetall gefertigt sind, mit einer in einer Beschlagnut (9) zumindest eines Holmes (7) längsverschieblich anzuordnenden Treibstange (11) und mit einer Abdeckung (10) der Treibstange (11), mit zumindest einem Rasthaken (28) der Abdeckung zur Verrastung in der Beschlagnut (9) und mit einer Führung an der Abdeckung (10) für die Treibstange (11), **dadurch gekennzeichnet, dass** die Führung für die Treibstange (11) als die Treibstange hintergreifende Haken (19, 20) ausgebildet ist, und dass die Abdeckung (10) eine die Beschlagnut (9) abdeckende Vorderseite (15) hat und dass der Rasthaken (28) zur Verrastung in der Beschlagnut (9) und die Haken (19, 20) zur Hintergreifung der Treibstange (11) auf unterschiedlichen, an der einen Rückseite (16) der Abdeckung (10) befindlichen Armen (17, 18, 27) angeordnet sind.

2. Beschlagteil nach Anspruch 1, **dadurch gekennzeichnet, dass** die Haken (19, 20) halternde Arme (17, 18) von der Rückseite (16) der Abdeckung (10) abstehen und als seitliche Führung der Treibstage (11) ausgebildet sind.

3. Beschlagteil nach Anspruch 2, **dadurch gekennzeichnet, dass** mehrere einzelne Arme (17, 17', 18, 18') beabstandet über die Länge der Abdeckung (10) angeordnet sind.

4. Beschlagteil nach einem der Ansprüche 1 bis 3, **dadurch gekennzeichnet, dass** die Abdeckung (10) mit den Rasthaken (28) und den Haken (19, 20) der Führung einstückig gefertigt ist.

5. Beschlagteil nach einem der Ansprüche 1 bis 4, **dadurch gekennzeichnet, dass** die Treibstange (11) eine Ausnehmung (25) und die Abdeckung (10) einen in die Ausnehmung (25) eindringenden, bei einer Längsverschiebung der Treibstange (11) abscherenden Zapfen (26) hat.

6. Beschlagteil nach einem der Ansprüche 1 bis 5, **dadurch gekennzeichnet, dass** die Haken (19, 20) oder der zumindest eine Rasthaken (28) Einführschrägen (21, 22) hat.

7. Beschlagteil nach einem der Ansprüche 1 bis 6, **dadurch gekennzeichnet, dass** die Abdeckung (10) an einer Längsseite einen hervorstehenden Stützsteg (29) und auf der anderen Längsseite den Rasthaken (28) hat.

8. Beschlagteil nach einem der Ansprüche 1 bis 7, **dadurch gekennzeichnet, dass** die Abdeckung (10) im Bereich der Haken (19, 20) Öffnungen (23, 24) aufweist.

9. Beschlagteil nach einem der Ansprüche 1 bis 8, **dadurch gekennzeichnet, dass** die Abdeckung (10) aus Kunststoff und die Treibstange (11) aus Metall gefertigt sind.

## Claims

1. A fitting part (8) for a drive rod fitting (3) of a window frame, a French window frame or the like, consisting of rails (7), wherein the rail (7) is made preferably from a light metal, having a drive rod (11) to be arranged longitudinally displaceably in a fitting groove (9) of at least one rail (7) and having a cover (10) of the drive rod (11), with at least one latching hook (28) of the cover for latching in the fitting groove (9) and with a guide on the cover (10) for the drive rod (11), **characterized in that** the guide for the drive rod (11) is designed as a hook (19, 20) engaging behind the drive rod (11), and that the cover (10) has a front side (15) covering the fitting groove (9) and that the latching hook (28) for latching in the fitting groove (9) and the hooks (19, 20) for the engagement behind the drive rod (11) are arranged on different arms (17, 18, 27) located on the one rear side (16) of the cover (10).

2. A fitting part according to Claim 1, **characterized in that** the hooks (19, 20) holding arms (17, 18) project from the rear side (16) of the cover (10) and are designed as a lateral guide of the drive rod (11).

3. A fitting part according to Claim 2, **characterized in that** several individual arms (17, 17', 18, 18') are arranged spaced apart over the length of the cover (10).

4. A fitting part according to any one of Claims 1 to 3, **characterized in that** the cover (10) is made in one piece with the latching hooks (28) and the hooks (19, 20) of the guide.

5. A fitting part according to any one of the Claims 1 to 4, **characterized in that** the drive rod (11) has a recess (25) and the cover (10) has a pin (26) penetrating into the recess (25), shearing off when the drive rod (11) is longitudinally displaced.

6. A fitting part according to any one of Clams 1 to 5, **characterized in that** the hooks (19, 20) or the at least one latching hook (28) has insertion slopes (21, 22).

7. A fitting part according to any one of Claims 1 to 6, **characterized in that** the cover (10) has a projecting support web (29) on one longitudinal side and the latching hook (28) on the other longitudinal side.

8. A fitting part according to any one of Claims 1 to 7, **characterized in that** the cover (10) has openings (23, 24) in the area of the hooks (19, 20).

9. A fitting part according to any one of Claims 1 to 8, **characterized in that** the cover (10) is made from plastic and the drive rod (11) from metal.

## Revendications

1. Partie de ferrure (8) pour une crémone (3) d'un cadre de fenêtre constitué de profilés (7), d'un cadre de porte-fenêtre ou autres, les profilés (7) étant constitués de préférence d'un métal léger, avec une tige de crémone (11) qui doit être disposée de manière coulissante longitudinalement dans une rainure de ferrure (9) d'au moins un profilé (7) et avec une protection (10) de la tige de crémone (11), avec au moins un crochet d'encliquetage (28) de la protection pour l'encliquetage dans la rainure de ferrure (9) et avec un guidage sur la protection (10) pour la tige de crémone (11), **caractérisée en ce que** le guidage pour la tige de crémone (11) est conçu comme des crochets (19, 20) accrochant la tige de crémone (11) par l'arrière et **en ce que** la protection (10) comprend une face avant (15) recouvrant la rainure de ferrure (9) et **en ce que** le crochet d'encliquetage (28) pour l'encliquetage dans la rainure de ferrure (9) et les crochets (19, 20) pour l'accrochage par l'arrière de la tige de crémone (11) sont disposés sur différents bras (17, 18, 27) se trouvant sur un côté arrière (16) de la protection (10).

2. Partie de ferrure selon la revendication 1, **caractérisée en ce que** les crochets (19, 20) écartent les bras (17, 18) du côté arrière (16) de la protection (10) et sont conçus comme un guidage latéral de la tige de crémone (11).

3. Partie de ferrure selon la revendication 2, **caractérisée en ce que** plusieurs bras individuels (17, 17', 18, 18') sont disposés de manière écartée sur la longueur de la protection (10).

4. Partie de ferrure selon l'une des revendications 1 à 3, **caractérisée en ce que** la protection (10) est fabriquée d'une seule pièce avec les crochets d'encliquetage (28) et les crochets (19, 20) du guidage.

5. Partie de ferrure selon l'une des revendications 1 à 4, **caractérisée en ce que** la tige de crémone (11) comprend un évidement (25) et la protection (10) comprend un pivot (26) pénétrant dans l'évidement (25), se cisaillant lors d'un coulissement longitudinal de la tige de crémone (11).

6. Partie de ferrure selon l'une des revendications 1 à 5, **caractérisée en ce que** les crochets (19, 20) ou l'au moins un crochet d'encliquetage (28) comprennent des chanfreins d'insertion (21, 22).

7. Partie de ferrure selon l'une des revendications 1 à 6, **caractérisée en ce que** la protection (10) comprend, sur un côté longitudinal, une nervure d'appui (29) dépassante et, sur l'autre côté longitudinal, le crochet d'encliquetage (28).

8. Partie de ferrure selon l'une des revendications 1 à 7, **caractérisée en ce que** la protection (10) comprend, au niveau des crochets (19, 20), des ouvertures (23, 24).

9. Partie de ferrure selon l'une des revendications 1 à 8, **caractérisée en ce que** la protection (10) est constituée d'une matière plastique et la tige de crémone (11) est constituée de métal.
